# NEUE EUROPÄISCHE PATENTSCHRIFT

(11) **EP 1 408 234 B2**
(45) Veröffentlichungstag und Bekanntmachung des Hinweises auf die Entscheidung über den Einspruch: **25.08.2010**
(45) Hinweis auf die Patenterteilung: 22.11.2006
(21) Anmeldenummer: 03022427.3
(22) Anmeldetag: 07.10.2003
(51) Int. Cl.: F04B 39/00, F04B 53/12

(54) **Vakuumpumpe**
Vacuum pump
Pompe à vide

(30) Priorität: 10.10.2002 DE 10247336
(43) Veröffentlichungstag der Anmeldung: 14.04.2004
(73) Patentinhaber: Pfeiffer Vacuum GmbH, 35614 Asslar (DE)
(72) Erfinder: Bez, Eckhard, New Bern, NC 28562 (US); Burggraf, Thorsten, 65594 Runkel-Hofen (DE); Zabeschek, Stefan, Dr., 35614 Asslar-Berghausen (DE)

(56) Entgegenhaltungen:
- WO-A-00/63557
- DE-A1- 19 634 517
- US-A- 5 921 755
- US-A- 6 120 266
- US-A1- 2002 023 449

## Beschreibung

Die Erfindung betrifft eine Vakuumpumpe.

Nächstliegender Stand der Technik ist die WO 00/63557. Sie zeigt eine Vakuumpumpe zur Förderung von Gasen mit einem durch eine Kolbenzylinderwand begrenzten Hubraum, mit einem im Hubraum oszillierenden Kolben mit Kolbenboden, welcher als Ventil ausgebildet ist, mit Gasausstoßventil am oberen Ende des Hubraumes und mit einer Gaseinlassöffnung, welche radial im unteren Bereich des Hubraumes angeordnet ist, das Ventil im Kolbenboden einen Gasstrom zwischen Hub- und Getrieberaum zulässt, um in der Folge die Druckdifferenz zwischen beiden Räumen abzubauen, wobei das Ventil aus einer Öffnung im Kolbenboden und einer kraftschlüssigen Vorrichtung besteht, wobei die Öffnung durch eine Membran in Abhängigkeit vom Gasstrom durch die kraftschlüssige Vorrichtung in einem geschlossenen Zustand gehalten wird.

In der US 5 921 755 ist eine Vakuumpumpe beschrieben mit einem durch eine Kolbenzylinderwand begrenzten Hubraum, mit einem im Hubraum oszillierenden Kolben mit Kolbenboden, mit Gasausstoßventil am oberen Ende des Hubraumes und mit Gaseinlassöffnungen, welche radial im unteren Bereich des Hubraumes angeordnet sind.

Die vorliegende Erfindung bezieht sich auf ein- oder mehrstufige Bauweisen. Die Kolben führen eine oszillierende Bewegung zwischen ihre beiden Umkehrpunkten aus. Bei der Aufwärtsbewegung eines Kolbens wird das Gas verdichtet und ausgestoßen. Bei der Abwärtsbewegung entsteht ein Unterdruck im Hubraum. So können Gase über geeignete Ventile in den Hubraum einströmen.

Die zu leistende Arbeit bei der Abwärtsbewegung des Kolbens resultiert aus der Druckdifferenz zwischen dem Druck im Getrieberaum und dem Unterdruck im Hubraum sowie aus der Oberfläche des Kolbens und der Länge des Hubes. Durch diesen Effekt wird die Leistungsaufnahme des Pumpenantriebes erhöht und es kommt zur Temperaturerhöhung von Pumpenbauteilen, was sich störend auf einen reibungslosen und sicheren Betrieb auswirkt. Die Wärme abzuführen, ist mit zusätzlichem unerwünschten Aufwand verbunden.

Die Offenlegungsschrift US 2002/0023449 offenbart eine Kolbenmaschine zur Förderung von Gasen. Es wird vorgeschlagen, das einzige, im Kolbenboden angeordnete Gaseinlassventil mit Magneten zu versehen, die das Schließen dieses Ventils aufgrund von Magnetkräften bewirken.

Der Erfindung liegt die Aufgabe zu Grunde, eine Konstruktion vorzustellen, durch welche zusätzlicher unnötiger Energieverbrauch und unerwünschte Erwärmung der Pumpenbauteile vermieden werden. Besondere Aufmerksamkeit ist darauf zu lenken, dass im Bereich der pumpaktiven Bauteile (z. B. Kolben und Ventile) keine Toträume entstehen. Diese schließen während des Pumpvorganges Gase ein und beeinträchtigen somit erheblich die Pumpeigenschaften.

Die Aufgabe wird durch die Merkmale der Ansprüche 1 und 4 gelöst. Die Ansprüche 2 und 3 stellen weitere Ausgestaltungsformen der Erfindung dar.

Durch die erfindungsgemäße Anordnung wird die zu leistende Arbeit bei der Abwärtsbewegung des Kolbens reduziert. Dabei wird die Druckdifferenz zwischen dem Druck im Getrieberaum und dem Unterdruck im Hubraum durch das über den Kolbenboden in den Hubraum strömende Gas abgebaut. Dieser Effekt wird durch den Einbau eines Ventils in den Kolbenboden erreicht. Öffnungen im Kolbenboden stellen eine direkte Verbindung zwischen Getrieberaum und Hubraum her. Durch eine solche Konstruktion werden Toträume vermieden und somit ein effektives Pumpverhalten gewährleistet.

An Hand der Figuren 1 bis 4 soll die Erfindung näher erläutert werden. Es zeigen:
Fig. 1 Ansaugseite einer Kolbenpumpe mit der erfindungsgemäßen Anordnung,
Fig. 2 Schnitt entlang A - A' aus Fig. 1,
Fig. 2a Schnitt entlang A - A' aus Fig. 1 einer weiteren Ausführungsform,
Fig. 3 eine weitere Ausführungsform der Erfindung,
Fig. 4 Schnitt entlang B - B' aus Fig. 3.

In einem zylindrischen Hubraum 1, der durch die Kolbenzylinderwand 2 begrenzt ist, führt der Kolben 3 eine oszillierende Bewegung aus, wodurch die Förderung von Gas bewirkt wird. Das zu pumpende Gas tritt durch radiale Einlassöffnungen 5 in der Kolbenzylinderwand 2 im Bereich des unteren Druckpunktes des Kolbens in den Hubraum 1 ein und wird über ein Ventil 7 am oberen Ende des Hubraumes ausgestoßen. Die Bewegung des Kolbens wird über ein Pleuel 8 und eine Kolbenstange 10, die mit einer Antriebsvorrichtung verbunden ist, erzeugt. Die axiale Begrenzung des Kolbens 3 wird durch den Kolbenboden 12 gebildet. Der Kolbenboden ist erfindungsgemäß gleichzeitig als Ventil ausgebildet. Dazu ist er mit Öffnungen 14 versehen. Diese Öffnungen werden durch eine Membran abgedeckt, welche je nach Ausführungsform als Kunststoffmembran 16, durchsetzt mit ferromagnetischen Partikeln, oder als magnetische Kunststoffmembran 18 ausgebildet sein kann.

Zur Funktion des Ventils gehört eine kraftschlüssige Vorrichtung, welche die Membran in geschlossenem Zustand zur Abdichtung der Öffnungen 14 auf diese drückt. Im ersten Fall wird die kraftschlüssige Vorrichtung durch einen in einer Nut 20 eingelassenen Magnetring 21 oder Magnetsegmente 22 zusammen mit der Kunststoff membran 16 gebildet. Im zweiten Fall bilden eine Metallplatte 24 und eine magnetische Kunststoffmembran 18 zusammen die kraftschlüssige Vorrichtung.

Beim Aufwärtshub werden die Öffnungen 14 durch die Membran 16 bzw. 18 abgedichtet, so dass das vorher durch die Einlassöffnungen 5 in den Hubraum 1 eingeströmte Gas verdichtet und über das Ventil 7 ausgestoßen werden kann. Beim Abwärtshub wird die Membran 16 bzw. 18 auf Grund der Druckdifferenz zwischen dem Unterdruck im Hubraum 1 und dem Druck im Getrieberaum 26 angehoben, und ein Druckausgleich findet statt. Die durch die kraftschlüssige Vorrichtung erzeugten Magnetkräfte sorgen ab einer definierten Druckdifferenz für ein sicheres Haften der Membran und damit für ein gasdichtes Verschließen der Bohrungen.

## Patentansprüche

1. Vakuumpumpe zur Förderung von Gasen mit einem durch eine Kolbenzylinderwand (2) begrenzten Hubraum (1), mit einem im Hubraum oszillierenden Kolben (3) mit Kolbenboden (12), welcher als Ventil ausgebildet ist, mit Gasausstoßventil (7) am oberen Ende des Hubraumes und mit Gaseinlassöffnungen (5), welche radial im unteren Bereich des Hubraumes angeordnet sind, das Ventil im Kolbenboden einen Gasstrom zwischen Hub- und Getrieberaum zulässt, um in der Folge die Druckdifferenz zwischen beiden Räumen abzubauen, wobei das Ventil aus Öffnungen (14) im Kolbenboden (12) und einer kraftschlüssigen Vorrichtung (16, 21; 18, 24) besteht, wobei die Öffnungen (14) durch eine Membran (16; 18) in Abhängigkeit vom Gasstrom durch die kraftschlüssige Vorrichtung in einem offenen oder geschlossenen Zustand gehalten werden, wobei die kraftschlüssige Vorrichtung aus einer magnetischen Anordnung (21) und aus einer mit ferromagnetischen Partikeln durchsetzten Kunststoffmembran (16) besteht.

2. Vakuumpumpe nach Anspruch 1, **dadurch gekennzeichnet, dass** die magnetische Anordnung aus einem in einer Nut (20) eingelassenen ringförmigen Duaermagneten (21) besteht.

3. Vakuumpumpe nach Anspruch 1, **dadurch gekennzeichnet, dass** die magnetische Anordnung aus in einer Nut (20) eingelassenen segmentförmigen Dauermagneten (22) besteht.

4. Vakuumpumpe zur Förderung von Gasen mit einem durch eine Kolbenzylinderwand (2) begrenzten Hubraum (1), mit einem im Hubraum oszillierenden Kolben (3) mit Kolbenboden (12), welcher als Ventil ausgebildet ist, mit Gasausstoßventil (7) am oberen Ende des Hubraumes und mit Gaseinlassöffnungen (5), welche radial im unteren Bereich des Hubraumes angeordnet sind, das Ventil im Kolbenboden einen Gasstrom zwischen Hub- und Getrieberaum zulässt, um in der Folge die Druckdifferenz zwischen beiden Räumen abzubauen, wobei das Ventil aus Öffnungen (14) im Kolbenboden (12) und einer kraftschlüssigen Vorrichtung (16, 21; 18, 24) besteht, wobei die Öffnungen (14) durch eine Membran (16; 18) in Abhängigkeit vom Gasstrom durch die kraftschlüssige Vorrichtung in einem offenen oder geschlossenen Zustand gehalten werden, wobei die kraftschlüssige Vorrichtung aus einer Metallplatte (24) und aus einer magnetischen Kunststoffmembran (18) besteht.

## Claims

1. Vacuum pump for delivering gases having a piston-swept space (1) delimited by a piston cylinder wall (2), having a piston (3) reciprocating in the piston-swept space and having a piston head (12) designed as a valve, having a gas discharge valve (7) at the upper end of the piston-swept space, and having gas inlet openings (5) disposed radially in the lower region of the piston-swept space, the valve in the piston head allows a gas flow between piston-swept space and transmission space in order subsequently to reduce the pressure difference between both spaces, wherein the valve comprises openings (14) in the piston head (12) and a force-locking device (16, 21; 18, 24), wherein the openings (14) are held by a diaphragm (16; 18) in an open or closed state in dependence upon the gas flow through the force-locking device, wherein the force-locking device comprises a magnetic arrangement (21) and a plastic diaphragm (16) permeated with ferromagnetic particles.

2. Vacuum pump according to claim 1, **characterized in that** the magnetic arrangement comprises an annular permanent magnet (21) let into a groove (20).

3. Vacuum pump according to claim 1, **characterized in that** the magnetic arrangement comprises a segment-shaped permanent magnet (22) let into a groove (20).

4. Vacuum pump for delivering gases having a piston-swept space (1) delimited by a piston cylinder wall (2), having a piston (3) reciprocating in the piston-swept space and having a piston head (12) designed as a valve, having a gas discharge valve (7) at the upper end of the piston-swept space, and having gas inlet openings (5) disposed radially in the lower region of the piston-swept space, the valve in the piston head allows a gas flow between piston-swept space and transmission space in order subsequently to reduce the pressure difference between both spaces, wherein the valve comprises openings (14) in the piston head (12) and a force-locking device (16, 21; 18, 24), wherein the openings (14) are held by a diaphragm (16; 18) in an open or closed state in dependence upon the gas flow through the force-locking device, wherein the force-locking device comprises a metal plate (24) and a magnetic plastic diaphragm (18).

## Revendications

1. Pompe à vide de transport de gaz comprenant une chambre de levée (1) délimitée par une paroi de cylindre à piston (2), un piston (3) se déplaçant en va-et-vient dans la chambre de levée et équipé d'un fond de piston (12) formant soupape, une soupape de décharge de gaz (7) disposée à l'extrémité haute de la chambre de levée et des orifices d'admission de gaz (5) agencés radialement en partie basse de la chambre de levée, dans laquelle la soupape en fond de piston permet le passage d'un flux gazeux entre la chambre de levée et la chambre de transmission en réduction d'un différentiel de pression entre ces deux chambres, ladite soupape comportant des ouvertures (14) pratiquées dans le fond de piston (12) et un actionneur (16, 21 ; 18, 24) pour maintenir lesdites ouvertures (14) ouvertes ou fermées en fonction du flux gazeux et dans laquelle ledit actionneur est constitué d'un dispositif magnétique et d'une membrane en matière plastique chargée de particules ferromagnétiques.

2. Pompe à vide selon la revendication 1, **caractérisée en ce que** le dispositif magnétique est constitué d'un aimant permanent de forme annulaire (21) encastré dans une gorge (20).

3. Pompe à vide selon la revendication 1, **caractérisée en ce que** le dispositif magnétique est constitué d'un aimant permanent fait de plusieurs segments (22) encastrés dans une gorge (20).

4. Pompe à vide de transport de gaz comprenant une chambre de levée (1) délimitée par une paroi de cylindre à piston (2), un piston (3) se déplaçant en va-et-vient dans la chambre de levée et équipé d'un fond de piston (12) formant soupape, une soupape de décharge de gaz (7) disposée à l'extrémité haute de la chambre de levée et des orifices d'admission de gaz (5) agencés radialement en partie basse de la chambre de levée, dans laquelle la soupape en fond de piston permet le passage d'un flux gazeux entre la chambre de levée et la chambre de transmission en réduction d'un différentiel de pression entre ces deux chambres, ladite soupape comportant des ouvertures (14) pratiquées dans le fond de piston (12) et un actionneur (16, 21 ; 18, 24) pour maintenir lesdites ouvertures (14) ouvertes ou fermées en fonction du flux gazeux et dans laquelle l'actionneur est constitué d'une plaque métallique (24) et d'une membrane magnétique en matière plastique (18).
